# EUROPÄISCHE PATENTSCHRIFT

(11) **EP 0 838 277 B1**
(45) Veröffentlichungstag und Bekanntmachung des Hinweises auf die Patenterteilung: **28.02.2001**
(21) Anmeldenummer: 97118324.9
(22) Anmeldetag: 22.10.1997
(51) Int. Cl.: B21D 1/02

(54) **Richtwerk zum Richten von dem Eingang einer Presse zuzuführenden Bändern**
Leveller for levelling strips to be fed to the entrance of a press
Machine de dressage pour dresser les tôles avant l'entrée d'une presse

(30) Priorität: 22.10.1996 DE 19643507
(43) Veröffentlichungstag der Anmeldung: 29.04.1998
(73) Patentinhaber: MASCHINENBAU FECKER GMBH, D-57427 Attendorn (DE)
(72) Erfinder: Fecker, Eugen,, 57439 Attendorn (DE)
(74) Vertreter: Spalthoff, Adolf

(56) Entgegenhaltungen:
- DE-B- 1 183 466
- GB-A- 2 062 513
- JP-A- 60 162 524
- JP-A- 61 023 522
- US-A- 4 089 197

## Beschreibung

Die Erfindung bezieht sich auf ein Richtwerk zum Richten von dem Eingang einer Presse zuzuführenden Bändern nach dem Oberbegriff des Patentanspruchs 1.

Bei derartigen Richtwerken ist es üblich, die oberen Richtrollen gegen die unteren Richtrollen anzustellen. Hierbei werden die oberen Richtrollen an der Einlaufseite des Richtwerks üblicherweise tiefer eingestellt als an der Auslaufseite des Richtwerks.

Es sind Richtwerke bekannt, bei denen die oberen Richtrollen zur Veränderung der Anstellung derselben an die unteren Richtrollen einzeln hinsichtlich ihrer Positionierung in der Anstellstellung verstellt werden.

Die GB-A-2 062 513 zeigt ein Richtwerk gemäß Oberbegriff von Anspruch 1, dessen obere Richtwerkrollen am Richtwerkbär gehaltert sind. Eine Schrägstellung des Richtwerkbärs wird dadurch erreicht, daß die den Richtwerkbär auch anstellenden Antriebseinrichtungen bzw. deren Antriebsspindeln in unterschiedliche Grundpositionen verbracht werden, wobei die eigentliche Anstellung des Richtwerkbärs dann aus diesen unterschiedlichen Grundpositionen der Antriebseinrichtungen heraus erfolgt. Darüber hinaus sind im Falle des aus der GB-A-2 062 513 bekannten Richtwerks wesentliche Bestandteile der Antriebseinrichtungen des Richtwerkbärs für Verschmutzungen anfällig und wenig wartungsfreundlich innerhalb der Rahmenkonstruktion des Richtwerks angeordnet.

Der Erfindung liegt die Aufgabe zugrunde, ein Richtwerk zum Richten von dem Eingang einer Presse zuzuführenden Bändern, vorzugsweise Metallbändern, zu schaffen, bei dem bei vereinfachtem konstruktivem Aufbau des Richtwerks die wesentlichen der Synchronisation der Verstellung des Richtwerkbärs dienenden Bauteile weniger anfällig für etwaige Verschmutzungen und wartungsfreundlicher angeordnet sind.

Diese Aufgabe wird erfindungsgemäß durch die Merkmale im Patentanspruch 1 gelöst.

Da der Richtwerkbär an seinem in Durchlaufrichtung des Richtwerks vorderen und hinteren Endabschnitt mittels jeweils zweier an ihm angelenkter Träger mit jeweils einer Traverse verbunden ist, wobei die beiden Traversen die Träger ebenfalls gelenkig haltern, kann die Anstell- bzw. Richtposition der am Richtwerkbär gehalterten oberen Richtrollen in einfacher Weise dadurch an unterschiedliche betriebliche Anforderungen angepaßt werden, daß der mögliche Traversenhub der an der Einlaufseite des Richtwerks und der an der Auslaufseite des Richtwerks angeordneten Traverse geändert bzw. umgestellt wird.

Zur Veränderung bzw. Anpassung des vertikalen Traversenhubs weist jede Traverse auf ihrer der Richtwerkdeckplatte zugewandten Außenfläche zwei Abschrägungen auf, zwischen denen und der Richtwerkdeckplatte jeweils ein verstellbarer Keilschieber angeordnet ist. Durch Verstellung der zwischen der Traverse und der Richtwerkdeckplatte angeordneten Keilschieber in der einen oder anderen Richtung läßt sich der mögliche Traversenhub verkleinern bzw. vergrößern. Diese Anpassung bzw. Verstellung des Traversenhubs läßt sich für die an der Einlaufseite des Richtwerks und die an der Auslaufseite des Richtwerks vorgesehene Traverse separat vornehmen. Aufgrund der den Abschrägungen der Traverse zugewandten Schrägflächen der Keilschieber ergibt sich in der Anstellposition des Richtwerkbärs bzw. der an dem Richtwerkbär angeordneten oberen Richtrollen jeweils eine flächige Auflage zwischen der Traverse und den beiden ihr zugeordneten Keilschiebern, was sowohl für die einlaufseitige als auch die auslaufseitige Traverse gilt.

Da die Traversen oberhalb der Richtwerkdeckplatte angeordnet sind, kann ihre korrekte Positionierung beim Erreichen der Richt- bzw. Anstellposition der am Richtwerkbär gehalterten oberen Richtrollen überprüft werden, wobei darüber hinaus die Wartung der zwischen der Richtwerkdeckplatte und den Traversen vorgesehenen Bauteile wesentlich erleichtert ist.

Erfindungsgemäß wird eine vorrichtungstechnische Trennung zwischen der Hubbewegung des Richtwerkbärs zwecks Anstellung desselben an die unteren Richtrollen und einer separaten Verstellung der den Richtwerkbär halternden Traversen in bezug auf die Richtwerkdeckplatte vorgesehen. Beim erfindungsgemäßen Richtwerk werden die Traversen in bezug auf die Richtwerkdeckplatte verstellt, wobei diese Verstellung der Traversen in Vertikalrichtung erfolgt. Eine Verstellung einer Traverse in Vertikalrichtung zur Richtwerkdeckplatte hin oder von der Richtwerkdeckplatte weg hat entsprechend bei konstanter Stellung der jeweils anderen Traverse eine Schrägstellung des Richtwerkbärs zur Folge.

Eine weitere Vereinfachung ergibt sich, wenn sämtliche oberen Richtrollen des Richtwerks am Richtwerkbär angeordnet bzw. gehaltert werden.

Eine gleichmäßige und damit besonders vorteilhafte Verteilung der Stellkräfte der Verstellvorrichtung ist erreichbar, wenn die Verstellvorrichtung mittig am Richtwerkbär angeordnet ist.

In vorteilhafter Weise kann die Verstellvorrichtung als Hydraulikzylinder oder als Hubspindeleinheit ausgebildet werden.

Um in unterschiedlichen Anstellpositionen des Richtwerkbärs eine gleichmäßige und ungestörte Kraftübertragung von der Verstellvorrichtung auf den Richtwerkbär zu gewährleisten, ist es vorteilhaft, wenn die Verstellvorrichtung ein Druckstück aufweist, das gegen eine am Richtwerkbär angebrachte Pendelplatte anliegt, und das Druckstück sowie die Pendelplatte an den einander zugeordneten Kontaktflächen in Durchlaufrichtung des Richtwerks mit dem gleichen Krümmungsradius konkav bzw. konvex oder konvex bzw. konkav gekrümmt sind. In jeder Anstell- bzw. Richtposition der am Richtwerkbär gehalterten oberen Richtrollen ist so eine vollflächige Anlage zwischen den einander zugeordneten Kontaktflächen des verstellvorrichtungsseitigen Druckstücks und der richtwerkbärseitigen Pendelplatte und damit eine gleichmäßige Krafteinleitung von der Verstellvorrichtung auf den Richtwerkbär gewährleistet.

Vorteilhafterweise kann der Traversenhub für beide Traversen separat verstellt werden.

Zur korrekten Positionierung der Traversen am Richtwerk ist es zweckmäßig, wenn jede Traverse mittels einer an der Richtwerkdeckplatte fixierten Führungssäule in Vertikalrichtung geführt wird. Vorteilhafterweise sollte die Führungssäule in bezug auf die Traverse mittig angeordnet sein.

Um die Verstellung der Keilschieber und damit eine Änderung bzw. Anpassung des vertikalen Traversenhubs in einfacher Weise bewerkstelligen zu können, sollten die beiden einer Traverse zugeordneten Keilschieber jeweils eine Mutter aufweisen und mittels einer Gewindespindel verstellbar sein.

Bei einer vorteilhaften Ausgestaltung der Erfindung sind die beiden an der Unterfläche der Traverse vorgesehenen Abschrägungen gegensinnig ausgebildet, wobei die Gewindespindel sprechend zwei gegensinnige Gewindeabschnitte aufweist. Bei einer Drehung der Gewindespindel mit einer Rotationsrichtung bewegen sich somit die beiden Keilschieber aufeinander zu oder voneinander weg, so daß sie im gleichen Vertikalniveau angeordnete Auflageflächen für die Abschrägungen der ihnen zugeordneten Traverse ausbilden.

Es ist möglich, die Gewindespindel motorisch anzutreiben. Alternativ kann die Gewindespindel jedoch auch manuell betätigt werden.

Um die Verschiebung der Keilschieber und damit die Anpassung des vertikalen Traversenhubs zu vereinfachen, ist es vorteilhaft, wenn die Richtwerkdeckplatte im Hubbereich der beiden Keilschieber jeweils eine Gleitanlage aufweist.

Zur Führung des Richtwerkbärs innerhalb des Richtwerks ist es vorteilhaft, wenn am in Durchlaufrichtung des Richtwerks vorderen und hinteren Ende des Richtwerkbärs eine Gleiteinrichtung angeordnet ist, die mit einer Führungseinrichtung, die am Richtwerk ausgebildet ist, zusammenwirkt. Im Zusammenwirken mit den die Traversen in Vertikalrichtung führenden Führungssäulen und der gelenkigen Verbindung der Traversen mit dem Richtwerkbär mittels der Träger kann somit in unterschiedlichen Anstell- bzw. Richtpositionen der am Richtwerkbär gehalterten oberen Richtrollen die Bewegung aus der Freigabe- bzw. Ruheposition der Traversen, des Richtwerkbärs und der oberen Richtrollen in deren Anstellbzw. Richtposition jeweils unter exakter Führung der Traversen und des Richtwerkbärs durchgeführt werden.

In vorteilhafter Weise läßt sich die Führung des Richtwerkbärs in unterschiedlichen Richt- bzw. Anstellpositionen desselben bzw. der an ihm gehalterten oberen Richtrollen bewerkstelligen, wenn die Gleiteinrichtung an den beiden in Durchlaufrichtung des Richtwerks vorderen und hinteren Enden des Richtwerkbärs jeweils ein vorzugsweise gehärtetes Gleitstück aufweist, dem an entsprechenden Bereichen des Rahmens des Richtwerks jeweils ein vorzugsweise gehärtetes Führungsstück zugeordnet ist.

Die am vorderen Ende des Richtwerkbärs angeordneten Gleitstücke können vorteilhafterweise an einer Halterung der vorderen oberen Richtrolle und die am hinteren Ende des Richtwerkbärs angeordneten Gleitstücke an einer Halterung der hinteren oberen Richtrolle angeordnet sein.

Wenn die Gleitstücke an ihrer den ihnen zugeordneten Führungsstücken zugewandten Kontaktfläche in einem Krümmungsradius gekrümmt ausgebildet sind, der vorzugsweise demjenigen Krümmungsradius entspricht, den die Pendelplatte bzw. das Druckstück aufweisen, kann der Richtwerkbär in jeder Anstellposition aus der Ruhe- bzw. Freigabeposition in seine Richt- bzw. Anstellposition verstellt werden, ohne daß an den sich relativ zueinander bewegenden Bauteilen Spannungen auftreten.

Bei einer weiteren vorteilhaften Ausführungsform der Erfindung können zur vertikalen Hubbegrenzung bzw. -verstellung der Traversen jeweils zwei vertikale Spindeltriebe je Traverse oder jeweils zwei miteinander gekuppelte Spindelhubelemente an der ein- und der auslaufseitigen Traverse vorgesehen sein.

Alternativ ist es auch möglich, zur vertikalen Hubbegrenzung bzw. -verstellung der Traversen jeweils eine Spiralexzenterwelle vorzusehen.

Um beim Hochfahren aus der Richt- bzw. Anstellposition eine vertikalniveaugleiche Anordnung der Traversen zu gewährleisten ist es vorteilhaft, wenn auf den Oberseiten der Traversen Gleichlaufhalter angeordnet sind, mittels denen beide Traversen im selben Vertikalniveau am Richtwerk ausrichtbar sind.

Hierbei können vorteilhafterweise jeder Traverse zwei Gleichlaufhalter zugeordnet sein.

Um die Beanspruchungskräfte an den Traversen zu dämpfen, ist es vorteilhaft, wenn jeder Gleichlaufhalter mittels einer Druckfeder aufgefedert ist.

Sofern bei dem erfindungsgemäßen Richtwerk bei der Einführung des Bandanfangs in das geschlossene Richtwerk, d.h. in Richt- bzw. Anstellposition des Richtwerkbärs bzw. der an ihm gehalterten oberen Richtrollen, Schwierigkeiten auftreten, kann das Richtwerk in einfacher Weise innerhalb von maximal zwei Sekunden geöffnet werden.

Die durch den Hydraulikzylinder bzw. die Hubspindeleinheit aufgebrachten und auf den Richtwerkbär bzw. die an die diesem gehalterten oberen Richtrollen übertragbaren Anstellkräfte sind so groß, daß der Bandanfang, ähnlich wie unter einer Presse, vorgerichtet werden kann.

Wenn der Lauf des zu verarbeitenden Bandes in Durchlaufrichtung durch das Richtwerk oder 90 Grad versetzt zu dieser Durchlaufrichtung korrigiert werden muß, kann das Richtwerk schnell im Millimeterbereich gelüftet werden. Sofern das beispielsweise als Vorschubrichtwerk ausgebildete erfindungsgemäße Richtwerk unmittelbar vor einer Presse oder einem Stanzautomaten angeordnet ist und dieser bzw. diese mit z.B. fünfzig Vorschüben je Minute und einer Vorschublänge von 100 mm Bandmaterial zuführt, ist es möglich, bei jedem Pressen- bzw. Stanzautomatenhub die am Richtwerkbär angeordneten oberen Richtrollen hydraulisch zu lüften. Das Band kann bei jedem Niedergang der Presse bzw. des Stanzautomaten mittels eines im Werkzeug vorgesehenen Fängers in die richtige Position gezogen werden, bevor das Werkzeug in Eingriff mit ihm gerät.

Bei der erfindungsgemäßen Ausführungsform des Richtwerks können die Richtrollen schnell und gründlich gereinigt und anderweitig gewartet werden.

Sämtliche Bauteile des erfindungsgemäßen Richtwerks können mit vergleichsweise geringem Aufwand hergestellt werden. Diesbezüglich sei darauf hingewiesen, daß die oberen Richtrollen herkömmlicherweise, d.h. bei aus dem Stand der Technik bekannten Richtwerken, mittels vier Hubspindelelementen durchgeführt werden, von denen zwei an der Einlaufseite des Richtwerks und zwei an der Auslaufseite des Richtwerks angeordnet sind; die beiden an der Einlaufseite des Richtwerks angeordneten Hubspindelemente sind miteinander gekuppelt; dasselbe gilt für die beiden an der Auslaufseite des Richtwerks angeordneten Hubspindelelemente. Eine Lüftung der oberen Richtrollen bei derart ausgestalteten Richtwerken ist nicht oder jedenfalls nur dann möglich, wenn die Hubspindelelemente technologisch äußerst aufwendige und damit kostenintensive Kugelgewindespindeln aufweisen, wobei dann ein erheblicher Steuerungsaufwand für den gezielten und erwünschten Gleichlauf hinzukäme. Der konstruktiv-technologische Aufwand für die Anstellung in derart ausgestalteten herkömmlichen Richtwerken führt im Vergleich zu dem erfindungsgemäßen Richtwerk zu einem etwa vierfach größeren Kostenaufwand.

Die Anordnung der Keilschieber oder der anderen den Traversenhub begrenzenden Bauteile oberhalb der Richtwerkdeckplatte ist in bezug auf mögliche Verschmutzungen besonders vorteilhaft und damit wartungsfreudig, wobei darüber hinaus auch die Arbeitssicherheit des erfindungsgemäßen Richtwerks im Vergleich zu herkömmlichen Richtwerken hierdurch erheblich erhöht wird.

Bei bestimmten Ausführungsformen des erfindungsgemäßen Richtwerks ist es sinnvoll, auch eine obere Einzugrolle am Richtwerkbär zu haltern. Dasselbe gilt für, falls vorhanden, eine obere Auszugrolle. Eine derartige Ausführungsform ist insbesondere im Zusammenhang mit Vorschubrichtwerken und sog. Kompaktanlagen vorteilhaft. Die Einzugund Auszugrollen können hinsichtlich ihres Außendurchmessers auch größer als die Richtrollen sein. Wenn ein derartiges Vorschubrichtwerk z.B. dem Eingangsbereich einer Presse zugeordnet ist, müssen seine sämtlichen oberen Rollen, d.h. seine Richtrollen, die obere Einzugrolle sowie ggf. die obere Auszugrolle lüften, sobald ein Fänger des Oberwerkzeugs der Presse beim Niedergang derselben den Stanzstreifen positioniert. Ein derartiges Vorschubrichtwerk würde das der Presse zuzuführende Band von einem Abwickler holen, anschließend am Rahmen der Presse andocken und dann automatisch hydraulisch verriegeln.

Eine zweckmäßige Weiterbildung dieser Ausführungsform des erfindungsgemäßen Richtwerks ergibt sich, wenn die obere Einzugrolle und/oder die obere Auszugrolle separat anstellbar ist bzw. sind, wobei zur Anstellung der oberen Einzugrolle und/oder oberen Auszugrolle vorzugsweise ein Pneumatik- oder Hydraulikzylinder dienen kann.

Jeder für die Einzug- und/oder die Auszugrolle vorgesehene Pneumatik- oder Hydraulikzylinder kann in zweckmäßiger Weise mittels eines Proportional-Druckregelventils angesteuert werden.

Im folgenden wird die Erfindung an Hand einer Ausführungsform unter Bezugnahme auf die Zeichnung näher erläutert.

Es zeigen:
- Figur 1: eine Prinzipdarstellung im Längsschnitt durch eine Ausführungsform des erfindungsgemäßen Richtwerks; und
- Figur 2: einen Querschnitt durch das in Figur 1 dargestellte erfindungsgemäße Richtwerk.

Ein in den Figuren 1 und 2 dargestelltes erfindungsgemäßes Richtwerk 1 dient dazu, ein Band, insbesondere ein Metallband, von einem Abwickler aufzunehmen, es zu richten und einer nachgeordneten Bearbeitungsmaschine, z.B. einer Presse oder einer Stanzeinrichtung, zuzuführen.

Hierbei gerät ein in den Figuren nicht dargestelltes Band durch einen Einzugbereich 2 des Richtwerks 1, zu dem eine obere Einzugrolle 3 und eine untere Einzugrolle 4 gehört, zwischen obere Richtrollen 5, 6, 7, 8 und untere Richtrollen 9, 10, 11, 12, 13. Zwischen den oberen und unteren Richtrollen 5 bis 13 wird das Band, bei dem es sich üblicherweise um ein Metallband handelt, gerichtet.

Die oberen Richtrollen 5, 6, 7, 8 des in den Figuren dargestellten erfindungsgemäßen Richtwerks 1 sind gemeinsam an einem Richtwerkbär 14 gehaltert. Der Richtwerkbär 14 und damit die oberen Richtrollen 5, 6, 7, 8 sind mittels einer im dargestellten Ausführungsbeispiel als Hydraulikzylinder 15 ausgebildeten Verstellvorrichtung an die unteren Richtrollen 9, 10, 11, 12, 13 anstellbar.

Der Hydraulikzylinder 15 hat ein Druckstück 16, welches mit einer am Richtwerkbär 14 angeordneten Pendelplatte 17 zur Bewegung des Richtwerkbärs 14 aus einer in den Figuren 1 und 2 in Vertikalrichtung nach oben zurückgezogenen Position in eine in den Figuren 1 und 2 dargestellte Anstell-bzw. Richtposition dient.

An ihren miteinander in Berührung befindlichen Kontaktflächen sind sowohl das Druckstück 16 als auch die Pendelplatte 17 in Durchlaufrichtung des Richtwerks 1 gekrümmt gestaltet, wobei das hydraulikzylinderseitige Druckstück 16 eine konkave und die richtwerkbärseitige Pendelplatte 17 eine konvexe Krümmung aufweist.

Der Hydraulikzylinder 15 ist fest an einer Richtwerkdeckplatte 18 gehaltert. In bezug auf diese Richtwerkdeckplatte 18 ist somit der Richtwerkbär 14 in Vertikalrichtung in den Figuren 1 und 2 zur Anstellung der oberen Richtrollen 5, 6, 7, 8 an die unteren Richtrollen 9, 10, 11, 12, 13 beweglich.

Die gekrümmte Ausgestaltung an den Kontaktflächen des Druckstücks 16 und der Pendelplatte 17 ist erforderlich, um auch dann eine Anstellung des Richtwerkbärs 14 in exakter Weise zu ermöglichen, wenn der Abstand zwischen den oberen und unteren Richtrollen am Eingangsbereich des Richtwerks 1 zu diesem Abstand am Ausgangsbereich des Richtwerks 1 variiert.

Der rechteckige Richtwerkbär 14 ist eingangsseitig des Richtwerks 1 an seinen beiden Eckbereichen gelenkig an zwei Trägern 19 aufgehängt, welche mit ihrem dem Richtwerkbär 14 entgegengesetzten Ende ebenfalls gelenkig an einer Traverse 20 gehaltert sind. In entsprechender Weise ist der Richtwerkbär 14 an der Auslaufseite des Richtwerks 1 an einer Traverse 21 aufgehängt.

Die Traversen 20, 21 werden mittels fest an der Richtwerkdeckplatte 18 angebrachten Führungssäulen 22, 23 in Vertikalrichtung geführt. Die Führungssäulen 22, 23 erstrecken sich in vertikaler Richtung aufwärts von der Richtwerkdeckplatte 18, so daß die Traversen 20, 21 oberhalb der Richtwerkdeckplatte 18 angeordnet sind. Entsprechend weist die Richtwerkdeckplatte 18 je Träger eine bzw. je Traverse 20, 21 zwei Durchbrüche 24 auf, durch die hindurch die Träger 19 am einlaufseitigen Ende des Richtwerks 1 bzw. die in den Figuren nicht dargestellten Träger am auslaufseitigen Ende des Richtwerks 1 verlaufen.

Der Anstellhub der Traversen 20, 21 bei der Verbringung des Richtwerkbärs 14 in die Anstell- bzw. Richtposition der oberen Richtrollen 5, 6, 7, 8 läßt sich in der im folgenden beschriebenen Weise für jede Traverse 20 bzw. 21 separat einstellen. Zur Vermeidung von Wiederholungen erfolgt diese Beschreibung lediglich für die in Figur 2 dargestellte, an der Einlaufseite des Richtwerks 1 angeordnete Traverse 20.

Die Traverse 20 ist an ihrer der Richtwerkdeckplatte 18 zugewandten Unterfläche mit zwei gegenläufigen Abschrägungen 25, 26 ausgestaltet. Die Bewegung der Traverse 20 in Richtung auf die Richtwerkdeckplatte 18 wird durch zwei Keilschieber 27, 28 begrenzt, gegen die die Abschrägungen 25, 26 in Anlage geraten, wenn die Traverse 20 beim Anstellhub des Richtwerkbärs 14 in Vertikalrichtung abwärts in die in Figur 2 dargestellte Richt- bzw. Anstellposition bewegt wird.

Die Keilschieber 27, 28 sind an ihren den Abschrägungen 25, 26 zugeordneten Außenflächen entsprechend schräg ausgestaltet.

Jeder Keilschieber 27, 28 weist eine Mutter 29 bzw. 30 auf, die fest mit dem ihr zugeordneten Keilschieber 27, 28 verbunden ist und ihrerseits auf einem Gewindeabschnitt 31 bzw. 32 einer Gewindespindel 33 sitzt.

Die beiden Gewindeabschnitte 31 , 32 der Gewindespindel 33 sind gegenläufig ausgebildet; die beiden Muttern 29, 30 sitzen aufgrund ihrer festen Anbringung an den Keilschiebern 27 bzw. 28 drehfest und in Axialrichtung der Gewindespindel 33 beweglich auf den gegenläufigen Gewindeabschnitten 31 bzw. 32.

Die Gewindespindel ist mittels eines Motors 34 in beiden Richtungen drehbar. Bei einer Drehung der Gewindespindel 33 in die eine Richtung bewegen sich die Keilschieber 27, 28 in Figur 2 voneinander weg, bei einer Drehung der Gewindespindel 33 in die andere, entgegengesetzte Richtung bewegen sich die beiden Keilschieber 27, 28 aufeinander zu. Bei einer Aufeinanderzubewegung der Keilschieber 27, 28 wird der in der Anstell- bzw. Richtposition des Richtwerkbärs 14 erreichbare Abstand zwischen der Traverse 20 und der Richtwerkdeckplatte 18 vergrößert, so daß der Abstand zwischen der oberen Richtrolle 5 und der unteren Richtrolle 9 im Einlaufbereich des Richtwerks 1 vergrößert ist. Sofern die Keilschieber 27, 28 durch eine anders gerichtete Drehung der Gewindespindel 33 in Figur 2 voneinander weg bewegt werden, verringert sich der entsprechende Abstand zwischen der Traverse 20 und der Richtwerkdeckplatte 18, so daß der Abstand zwischen der oberen Richtrolle 5 und der unteren Richtrolle 9 an der Einlaufseite des Richtwerks 1 verkleinert wird.

Zur Verringerung des Verschleißes und zur Erleichterung der Drehbewegung der Gewindespindel 33 weist die Richtwerkdeckplatte an ihren den Keilschiebern 27, 28 zugeordneten Bereichen Gleiteinlagen 35 bzw. 36 auf.

An der Einlaufseite des Richtwerks 1 weist der Richtwerkbär 14 bzw. die fest an ihm angeordnete Halterung der oberen Richtrolle 5 zwei seitliche Gleitstücke 37 auf, wobei entsprechend an den auslaufseitigen Eckbereichen des Richtwerkbärs 14 bzw. der Halterung der oberen Richtrolle 8 zwei Gleitstücke 38 vorgesehen sind.

Jedem Gleitstück 37 bzw. 38 ist ein Führungsstück 39 bzw. 40 zugeordnet, welches an einer entsprechenden Stelle im Rahmen des Richtwerks 1 angeordnet ist. Sowohl die vier Gleitstücke 37, 38 als auch die vier Führungsstücke 39, 40 sind gehärtet ausgeführt. An ihren einander gegenüberliegenden Kontaktflächen sind die Gleitstücke 37, 38 und die Führungsstücke 39, 40 in einem Krümmungsradius gekrümmt ausgebildet, wobei dieser Krümmungsradius dem Krümmungsradius der gekrümmten Kontaktflächen des Druckstücks 16 und der Pendelplatte 17 entspricht. Hierdurch wird der Richtwerkbär 14 auch bei für die beiden Traversen 20, 21 unterschiedlich eingestellten Anstellpositionen und damit bei einer - in Durchlaufrichtung des Richtwerks 1 gesehen - Schrägstellung des Richtwerkbärs 14 exakt im Richtwerk 1 geführt, so daß sich die voreingestellten Richt- bzw. Anstellpositionen der oberen Richtrollen 5, 6, 7, 8 in bezug auf die unteren Richtrollen 9, 10, 11, 12, 13 genau erreichen lassen.

Jede Traverse 20 bzw. 21 weist an ihrer der Richtwerkplatte 18 abgewandten Oberläche zwei Gleichlaufhalter 41 auf, mittels denen bei der Entfernung der Traversen 20, 21 von der Richtwerkdeckplatte 18 die Traversen 20, 21 in einem gleichen Vertikalniveau parallel zum Richtwerkbär 14 ausrichtbar sind. Jeder Gleichlaufhalter 41 weist eine um eine Zylinderschraube 42 angeordnete Druckfeder 43 sowie zwei Federscheiben 44 und 45 auf.

Alternativ zu der in den Figuren 1 und 2 dargestellten Ausführungsform des erfindungsgemäßen Richtwerks ist es möglich, die obere Einzugrolle 3 und ggf. eine obere Auszugrolle ebenfalls am Richtwerkbär 14 zu haltern. Die eine entsprechend gehalterte Einzugrolle oder Auszugrolle würde dann mittels eines weiteren Pneumatik- oder Hydraulikzylinders, der durch ein Proportional-Druckregelventil angesteuert wird, separat angestellt.

## Patentansprüche

1. Richtwerk zum Richten von dem Eingang einer Presse zuzuführenden Bändern, vorzugsweise Metallbändern,
mit unteren (9, 10, 11, 12, 13) und oberen Richtrollen (5, 6, 7, 8),
zwischen denen das Band hindurchgeführt und von denen es gerichtet wird,
einem Richtwerkbär (14), an dem mehrere obere Richtrollen (5, 6, 7, 8) gehaltert sind, der mittels einer Verstellvorrichtung (15) in Richtung auf die unteren Richtrollen (9, 10, 11, 12, 13) anstellbar ist und dessen
Anstellposition in bezug auf eine die Verstellvorrichtung (15) halternde Richtwerkdeckplatte (18) verstellbar ist,
dadurch gekennzeichnet,
daß der Richtwerkbär (14) an seinem in Durchlaufrichtung des Richtwerks (1) vorderen und hinteren Endabschnitt mittels jeweils zweier an ihm angelenkter Träger (19) mit jeweils einer Traverse (20, 21) verbunden ist, wobei die Traversen (20, 21) die Träger (19) ebenfalls gelenkig haltern,
daß jede Traverse (20, 21) auf ihrer der Richtwerkdeckplatte (18) zugewandten Außenfläche zwei Abschrägungen (25, 26) aufweist,
zwischen denen und der Richtwerkdeckplatte (18) jeweils ein verstellbarer Keilschieber (27, 28) angeordnet ist,
und daß die Traversen (20, 21) oberhalb der Richtwerkdeckplatte (18) angeordnet sind.

2. Richtwerk nach Anspruch 1, bei dem alle oberen Richtrollen (5, 6, 7, 8) des Richtwerks (1) am Richtwerkbär (14) gehaltert sind.

3. Richtwerk nach Anspruch 1 oder 2, bei dem die Verstellvorrichtung (15) mittig am Richtwerkbär (14) angeordnet ist.

4. Richtwerk nach einem der Ansprüche 1 bis 3, bei dem die Verstellvorrichtung als Hydraulikzylinder (15) ausgebildet ist.

5. Richtwerk nach einem der Ansprüche 1 bis 3, bei dem die Verstellvorrichtung als Hubspindeleinheit ausgebildet ist.

6. Richtwerk nach einem der Ansprüche 1 bis 5, bei dem die Verstellvorrichtung (15) ein Druckstück (16) aufweist, das gegen eine am Richtwerkbär (14) angebrachte Pendelplatte (17) anliegt, und das Druckstück (16) sowie die Pendelplatte (17) an den einander zugeordneten Kontaktflächen in Durchlaufrichtung des Richtwerks (1) mit dem gleichen Krümmungsradius konkav bzw. konvex oder konvex bzw. konkav gekrümmt sind.

7. Richtwerk nach einem der Ansprüche 1 bis 6, bei dem der Traversenhub für beide Traversen (20, 21) separat verstellbar ist.

8. Richtwerk nach Anspruch 7, bei dem jede Traverse (20, 21) vorzugsweise mittig mittels einer an der Richtwerkdeckplatte (18) fixierten Führungssäule (22, 23) in Vertikalrichtung geführt wird.

9. Richtwerk nach einem der Ansprüche 1 bis 8, bei dem die beiden Keilschieber (27, 28) jeweils eine Mutter (29, 30) aufweisen und mittels einer Gewindespindel (33) verstellbar sind.

10. Richtwerk nach Anspruch 9, bei dem die beiden Abschrägungen (25, 26) gegensinnig ausgebildet sind und die Gewindespindel (33) entsprechend zwei gegensinnige Gewindeabschnitte (31, 32) aufweist.

11. Richtwerk nach Anspruch 9 oder 10, bei dem die Gewindespindel (33) motorisch antreibbar ist.

12. Richtwerk nach einem der Ansprüche 1 bis 11, bei dem die Richtwerkdeckplatte (18) im Hubbereich der beiden Keilschieber (27, 28) jeweils eine Gleiteinlage (35, 36) aufweist.

13. Richtwerk nach einem der Ansprüche 1 bis 12, bei dem am in Durchlaufrichtung des Richtwerks (1) vorderen und hinteren Ende des Richtwerkbärs (14) eine Gleiteinrichtung (37, 38) angeordnet ist, die mit einer Führungseinrichtung (39, 40), die am Richtwerk (1) ausgebildet ist, zusammenwirkt, um den Richtwerkbär (14) im Richtwerk (1) zu führen.

14. Richtwerk nach Anspruch 13, bei dem die Gleiteinrichtung an den beiden in Durchlaufrichtung des Richtwerks (1) vorderen und hinteren Ecken des Richtwerkbärs (14) jeweils ein vorzugsweise gehärtetes Gleitstück (37, 38) aufweist, dem an entsprechenden Bereichen des Rahmens des Richtwerks (1) jeweils ein vorzugsweise gehärtetes Führungsstück (39, 40) zugeordnet ist.

15. Richtwerk nach Anspruch 14, bei dem die am vorderen Ende des Richtwerkbärs (14) angeordneten Gleitstücke (37) an einer Halterung der vorderen oberen Richtrolle (5) und die am hinteren Ende des Richtwerkbärs (14) angeordneten Gleitstücke (38) an einer Halterung der hinteren oberen Richtrolle (8) angeordnet sind.

16. Richtwerk nach Anspruch 14 oder 15, bei dem die Gleitstücke (37, 38) an ihrer den ihnen zugeordneten Führungsstücken (39, 40) zugewandten Kontaktfläche in einem Krümmungsradius gekrümmt ausgebildet sind, der vorzugsweise demjenigen Krümmungsradius entspricht, den die Pendelplatte (17) bzw. das Druckstück (16) aufweisen.

17. Richtwerk nach einem der Ansprüche 1 bis 8 und 14 bis 16, bei dem anstelle der traversenseitigen Abschrägungen (25, 26) und der Keilschieber (27, 28) zur vertikalen Hubbegrenzung bzw. -verstellung der Traversen (20, 21) jeweils zwei vertikale Spindeltriebe je Traverse (20, 21) oder jeweils zwei gekuppelte Spindeltriebelemente an der ein- und auslaufseitigen Traverse (20, 21) vorgesehen sind.

18. Richtwerk nach einem der Ansprüche 1 bis 8 und 14 bis 16, bei dem anstelle der traversenseitigen Abschrägungen (25, 26) und der Keilschieber (27, 28) zur vertikalen Hubbegrenzung bzw. -verstellung der Traversen (20, 21) jeweils eine Spiralexzenterwelle vorgesehen ist.

19. Richtwerk nach einem der Ansprüche 1 bis 17, bei dem an den Oberseiten der Traversen (20, 21) Gleichlaufhalter (41) angeordnet sind, mittels denen beide Traversen (20, 21) im selben Vertikalniveau am Richtwerk (1) parallel zum Richtwerkbär (14) ausrichtbar sind.

20. Richtwerk nach Anspruch 19, bei dem jede Traverse (20, 21) zwei Gleichlaufhalter (41) aufweist.

21. Richtwerk nach Anspruch 19 oder 20, bei dem jeder Gleichlaufhalter (41) mittels einer Druckfeder (43) abgefedert ist.

22. Richtwerk nach einem der Ansprüche 1 bis 21, bei dem eine obere Einzugrolle am Richtwerkbär (14) gehaltert ist.

23. Richtwerk nach einem der Ansprüche 1 bis 22, bei dem eine obere Auszugrolle am Richtwerkbär (14) gehaltert ist.

24. Richtwerk nach Anspruch 22 oder 23, bei dem die obere Einzugrolle und/oder die obere Auszugrolle separat, vorzugsweise mittels eines Pneumatik- oder Hydraulikzylinders, anstellbar ist bzw. sind.

25. Richtwerk nach Anspruch 24, bei dem jeder Pneumatik- oder Hydraulikzylinder mittels eines Proportional-Druckregelventils angesteuert wird.

## Claims

1. Finishing apparatus for finishing strips, preferably metal strips, to be supplied to the inlet of a press, having lower (9, 10, 11, 12, 13) and upper finishing rollers (5, 6, 7, 8), between which the strip is guided through and by which it is finished, having a finishing apparatus striker (14), on which several upper finishing rollers (5, 6, 7, 8) are mounted and which is adjustable towards the lower finishing rollers (9, 10, 11, 12, 13) by means of an adjustment device (15) and whose adjustment position is adjustable relative to a finishing apparatus cover plate (18), which holds the adjustment device (15), characterised in that the finishing apparatus striker (14) is connected, at the front and rear end portion thereof in the direction of passage of the finishing apparatus (1), to a tie-bar (20, 21) by means of two carriers (19) articulated thereto, the tie-bars (20, 21) similarly holding the carriers (19) in an articulated manner, in that each tie-bar (20, 21) has, on the outer face thereof facing the finishing apparatus cover plate (18), two slopes (25, 26), between each of which slopes (25, 26) and the finishing apparatus cover plate (18) an adjustable wedge gate (27, 28) is arranged, and in that the tie-bars (20, 21) are arranged above the finishing apparatus cover plate (18).

2. Finishing apparatus according to claim 1, wherein all of the upper finishing rollers (5, 6, 7, 8) of the finishing apparatus (1) are mounted on the finishing apparatus striker (14).

3. Finishing apparatus according to claim 1 or claim 2, wherein the adjusting device (15) is arranged centrally on the finishing apparatus striker (14).

4. Finishing apparatus according to any one of claims 1 to 3, wherein the adjusting device is in the form of a hydraulic cylinder (15).

5. Finishing apparatus according to any one of claims 1 to 3, wherein the adjusting device is in the form of a displacement spindle unit.

6. Finishing apparatus according to any one of claims 1 to 5, wherein the adjusting device (15) has a pressing element (16) which rests against a pendulum plate (17), which is fitted to the finishing apparatus striker (14), and the pressing element (16) and the pendulum plate (17) are curved, in the direction of passage of the finishing apparatus (1), at the contact faces which are associated with each other with the same radius of curvature in a concave and convex manner or a convex and concave manner, respectively.

7. Finishing apparatus according to any one of claims 1 to 6, wherein the tie-bar travel is adjustable separately for both tie-bars (20, 21).

8. Finishing apparatus according to claim 7, wherein each tie-bar (20, 21) is guided, preferably centrally, in a vertical direction by means of a guiding column (22, 23) which is fixed to the finishing apparatus cover plate (18).

9. Finishing apparatus according to any one of claims 1 to 8, wherein the two wedge gates (27, 28) each have a nut (29, 30) and are adjustable by means of a threaded spindle (33).

10. Finishing apparatus according to claim 9, wherein the two slopes (25, 26) are formed in an opposing manner and the threaded spindle (33) accordingly has two opposing threaded portions (31, 32).

11. Finishing apparatus according to claim 9 or claim 10, wherein the threaded spindle (33) can be driven by motor.

12. Finishing apparatus according to any one of claims 1 to 11, wherein the finishing apparatus cover plate (18) has a sliding insert (35, 36) in the travel region of each of the two wedge gates (27, 28).

13. Finishing apparatus according to any one of claims 1 to 12, wherein there is arranged at the front and rear end of the finishing apparatus striker (14) in the direction of passage of the finishing apparatus (1) a sliding device (37, 38) which co-operates with a guiding device (39, 40) which is located on the finishing apparatus (1) in order to guide the finishing apparatus striker (14) in the finishing apparatus (1).

14. Finishing apparatus according to claim 13, wherein the sliding device has, at each of the two front and rear corners of the finishing apparatus striker (14) in the direction of passage of the finishing apparatus (1), a preferably hardened sliding element (37, 38), with which is associated a preferably hardened guiding element (39, 40) at each of the corresponding regions of the frame of the finishing apparatus (1).

15. Finishing apparatus according to claim 14, wherein the sliding elements (37) which are arranged at the front end of the finishing apparatus striker (14) are arranged on a holder of the front upper finishing roller (5) and the sliding elements (38) which are arranged at the rear end of the finishing apparatus striker (14) are arranged on a holder of the rear upper finishing roller (8).

16. Finishing apparatus according to claim 14 or claim 15, wherein the sliding elements (37, 38) are, at the contact face thereof facing the guiding elements (39, 40) associated therewith, of curved form with a radius of curvature which preferably corresponds to the radius of curvature which the pendulum plate (17) or the pressing element (16) have.

17. Finishing apparatus according to any one of claims 1 to 8 and 14 to 16, wherein, instead of the slopes (25, 26), located on the tie-bar side, and the wedge gates (27, 28) for the vertical limiting or adjustment of the travel of the tie-bars (20, 21), there are provided at each of the inlet-side and outlet-side tie-bars (20, 21) two vertical worm drives per tie-bar (20, 21) or two coupled worm drive elements.

18. Finishing apparatus according to any one of claims 1 to 8 and 14 to 16, wherein, instead of the slopes (25, 26), located on the tie-bar side, and the wedge gates (27, 28) for the vertical limiting or adjustment of the travel of the tie-bars (20, 21), there is provided a spiral eccentric shaft in each case.

19. Finishing apparatus according to any one of claims 1 to 17, wherein there are arranged at the upper sides of the tie-bars (20, 21) synchronising holders (41), by means of which both tie-bars (20, 21) can be aligned parallel with the finishing apparatus striker (14) at the same vertical level on the finishing apparatus (1).

20. Finishing apparatus according to claim 19, wherein each tie-bar (20, 21) has two synchronising holders (41).

21. Finishing apparatus according to claim 19 or claim 20, wherein each synchronising holder (41) is spring-mounted by means of a compression spring (43).

22. Finishing apparatus according to any one of claims 1 to 21, wherein an upper feed roller is mounted on the finishing apparatus striker (14).

23. Finishing apparatus according to any one of claims 1 to 22, wherein an upper delivery roller is mounted on the finishing apparatus striker (14).

24. Finishing apparatus according to claim 22 or claim 23, wherein the upper feed roller and/or the upper delivery roller is/are adjustable separately, preferably by means of a pneumatic or hydraulic cylinder.

25. Finishing apparatus according to claim 24, wherein each pneumatic or hydraulic cylinder is controlled by means of a proportional pressure control valve.

## Revendications

1. Redresseur pour redresser des bandes amenées à l'entrée d'une presse, de préférence des bandes de métal, comprenant des rouleaux redresseurs inférieurs (9, 10, 11, 12, 13) et supérieurs (5, 6, 7, 8), entre lesquels la bande circule et par lesquels la bande est redressée, un porte-rouleaux (14) sur lequel sont fixés plusieurs rouleaux redresseurs supérieurs (5, 6, 7, 8), qui peut être déplacé en direction des rouleaux redresseurs inférieurs (9, 10, 11, 12, 13) à l'aide d'un dispositif de réglage (15) et dont la position en profondeur peut être réglée par rapport à une plaque supérieure de redresseur (18) supportant le dispositif de réglage (15), caractérisé en ce que le porte-rouleaux (14), dans ses parties d'extrémité avant et arrière, vu dans la direction de défilement de la bande dans le redresseur (1), est lié chaque fois à une traverse (20, 21) par l'intermédiaire de deux bras (19) articulés, les traverses (20, 21) étant à leur tour liées de manière articulée aux bras (19), en ce que chaque traverse (20, 21), sur sa face extérieure tournée vers la plaque supérieure (18) de redresseur, comporte deux surfaces inclinées (25, 26) entre lesquelles et la plaque supérieure (18) de redresseur est disposé chaque fois un coulisseau (27, 28) en forme de coin et en ce que les traverses (20, 21) sont disposées au-dessus de la plaque supérieure (18) de redresseur.

2. Redresseur selon la revendication 1, dans lequel tous les rouleaux supérieurs (5, 6, 7, 8) du redresseur (1) sont fixés au porte-rouleaux (14).

3. Redresseur selon la revendication 1 ou 2, dans lequel le dispositif de réglage est disposé au milieu sur le porte-rouleaux (14).

4. Redresseur selon une des revendications 1 à 3, dans lequel le dispositif de réglage est conformé en vérin hydraulique (15).

5. Redresseur selon une des revendications 1 à 3, dans lequel le dispositif de réglage est conformé en système à vis de déplacement.

6. Redresseur selon une des revendications 1 à 5, dans lequel le dispositif de réglage (15) comporte une pièce de poussée (16) qui est en appui sur une plaque oscillante (17) prévue sur le porte-rouleaux (14) et la pièce de pression (16) ainsi que la plaque oscillante (17), au niveau des surfaces de contacts mutuellement associées, sont incurvées concave et convexe ou convexe et concave, avec le même rayon de courbure dans la direction de défilement dans le redresseur (1).

7. Redresseur selon une des revendications 1 à 6, dans lequel la course de déplacement, pour les deux traverses (20, 21) est réglable séparément.

8. Redresseur selon la revendication 7, dans lequel chaque traverse (20, 21 ) de préférence en son milieu est guidée dans la direction verticale au moyen d'une colonne de guidage (22, 23) liée à la plaque supérieure (18) de redresseur.

9. Redresseur selon une des revendications 1 à 8, dans lequel les deux coulisseaux en forme de coin (27, 28) sont munis chacun d'un écrou (29, 30) et peuvent être déplacés à l'aide d'une vis de déplacement (33).

10. Redresseur selon la revendication 9, dans lequel les deux surfaces inclinées (25, 26) sont opposées et la vis de déplacement (33) comporte deux tronçons filetés (31, 32) également opposés.

11. Redresseur selon la revendication 9 ou 10, dans lequel la vis de déplacement (33) est entraînée mécaniquement.

12. Redresseur selon une des revendications 1 à 11, dans lequel la plaque supérieure de redresseur (18) comporte chaque fois une garniture de glissement (35, 36) dans la zone de déplacement des deux coulisseaux en forme de coins (27, 28).

13. Redresseur selon une des revendications 1 à 12, dans lequel un dispositif de glissement (37, 38) est disposé aux extrémités avant et arrière du porte-rouleaux (14), vu dans la direction de défilement dans le redresseur (1), et coopère avec un dispositif de guidage (39, 40) agencé sur le redresseur (1), aux fins de guider le porte-rouleaux (14) dans le redresseur (1).

14. Redresseur selon la revendication 13, dans lequel le dispositif de glissement dans les deux angles avant et arrière du porte-rouleaux (14), vu dans la direction de défilement dans le redresseur (1), comporte chaque fois une coulisse (37, 38) de préférence trempée, à laquelle est associée chaque fois, dans les zones concernées du bâti du redresseur (1), une glissière (39, 40) de préférence trempée.

15. Redresseur selon la revendication 14, dans lequel les coulisses (37) placées à l'extrémité avant du porte-rouleaux (14) sont disposées sur un support du rouleau redresseur supérieur (5) avant et les coulisses (38) placées à l'extrémité arrière du porte-rouleaux (14) sont disposées sur un support du rouleau redresseur supérieur (8) arrière.

16. Redresseur selon la revendication 14 ou 15, dans lequel les coulisses (37, 38), au niveau de leur surface de contact tournée vers les glissières (39, 40) associées, présentent un rayon de courbure qui correspond de préférence au rayon de courbure de la plaque oscillante (17) ou de la pièce de pression (16).

17. Redresseur selon une des revendications 1 à 8 et 14 à 16, dans lequel il est prévu, à la place des surfaces inclinées (25, 26) côté traverses et des coulisseaux en forme de coins (27, 28), pour la limitation et le réglage du déplacement des traverses (20, 21) dans la direction verticale respectivement deux mécanismes à vis verticaux par traverse (20, 21) ou respectivement deux éléments couplés de mécanisme à vis sur la traverse côté entrée et la traverse côté sortie (20, 21).

18. Redresseur selon une des revendications 1 à 8 et 14 à 16, dans lequel il est prévu, à la place des surfaces inclinées (25, 26) côté traverses et des coulisseaux en forme de coins (27, 28), pour la limitation et le réglage du déplacement des traverses (20, 21) dans la direction verticale, chaque fois un arbre à excentrique hélicoïdal.

19. Redresseur selon une des revendications 1 à 17, dans lequel des moyens de synchronisation (41) sont disposés sur les faces supérieures des traverses (20, 21), à l'aide desquels les deux traverses (20, 21) peuvent être réglées au même niveau dans la direction verticale dans le redresseur (1), parallèlement au porte-rouleaux (14).

20. Redresseur selon la revendication 19, dans lequel chaque traverse (20, 21) comporte deux moyens de synchronisation (41).

21. Redresseur selon la revendication 19 ou 20, dans lequel chaque moyen de synchronisation (41) est suspendu à l'aide d'un ressort de compression (43).

22. Redresseur selon une des revendications 1 à 21, dans lequel un rouleau d'entrée supérieur est fixé au porte-rouleaux (14).

23. Redresseur selon une des revendications 1 à 22, dans lequel un rouleau de sortie supérieur est fixé au porte-rouleaux (14).

24. Redresseur selon une des revendications 22 ou 23, dans lequel le rouleau d'entrée supérieur et/ou le rouleau de sortie supérieur peut ou peuvent être réglé(s) à l'aide d'un vérin pneumatique ou hydraulique.

25. Redresseur selon la revendication 24, dans lequel chaque vérin pneumatique ou hydraulique est commandé par une soupape régulatrice proportionnelle.
